# EUROPÄISCHE PATENTSCHRIFT

(11) **EP 1 932 441 B1**
(45) Veröffentlichungstag und Bekanntmachung des Hinweises auf die Patenterteilung: **25.08.2010**
(21) Anmeldenummer: 07022659.2
(22) Anmeldetag: 22.11.2007
(51) Int. Cl.: A41D 19/015, D02G 3/44

(54) **Schnittschutzhandschuhe**
Glove to protect against cuts
Gants protégeant des coupures

(30) Priorität: 12.12.2006 DE 102006059086
(43) Veröffentlichungstag der Anmeldung: 18.06.2008
(73) Patentinhaber: Profas GmbH & Co. KG, 21337 Lüneburg (DE)
(72) Erfinder: Lapp, Verena, 64546 Mörfelden-Walldorf (DE); Kesting, Wolfgang, Dr., 21357 Bardowick (DE)
(74) Vertreter: Hauck Patent- und Rechtsanwälte

(56) Entgegenhaltungen:
- EP-A- 1 635 663
- EP-A- 1 679 394
- CN-A- 1 626 711
- DE-U1- 8 610 809
- JP-A- 1 321 936
- US-A1- 2002 112 272

## Beschreibung

Die Erfindung betrifft Schnittschutzhandschuhe aus einem textilen Material mit einer Schnittschutzfaser.

Derartige Schnittschutzhandschuhe können den Benutzer vor Schnittverletzungen aller Art, beispielsweise beim Hantieren mit scharfkantigen Gegenständen, Werkzeugen, Messern oder sonstigen Klingen, schützen. Die Schutzwirkung vor Schnitten wird dadurch erreicht, daß spezielle Schnittschutzfasern in dem textilen Material, aus dem der Handschuh gefertigt wird, enthalten sind.

Als Schnittschutzfasern kommen unterschiedliche Materialien zum Einsatz, die eine erhöhte Schnittfestigkeit gegenüber sonstigen häufig verarbeiteten Fasern, beispielsweise aus Baumwolle, Polyamid oder Polyester, aufweisen. Häufig werden Fasern aus Glas, Aramiden, hochfestem Polyethylen, hochfesten Polymeren oder Metallen eingesetzt. Eine Vielzahl derartiger Schnittschutzfasern ist unter anderem aus der europäischen Patentschrift EP 0 435 889 B2 bekannt.

Um einen wirksamen Schnittschutz bieten zu können, weisen die Schnittschutzfasern und die daraus hergestellten textilen Materialien eine Reihe von Eigenschaften auf, die einem hohen Tragekomfort von aus diesen Materialien hergestellten Schnittschutzhandschuhen entgegenstehen. Hierzu zählt insbesondere eine hohe Steifigkeit, die die Paßform, Fingerfertigkeit und Taktilität einschränken kann, sowie ein gegenüber anderen textilen Materialien deutlich herabgesetztes Feuchtigkeitsaufnahmevermögen, was zu einem verstärkten Schwitzen und einem ungünstigen Mikroklima in den Handschuhen führen kann. Insbesondere bei der Verwendung von Filamentgarnen verschlechtert sich auch die Hautsensorik, da aus derartigen Garnen hergestellte textile Materialien eine verhältnismäßig glatte und geschlossene Oberflächenstruktur aufweisen, die enger an der Haut anliegt als andere Textilien mit einer offeneren Struktur mit abstehenden kleinen Fasern. Derartige Schnittschutzhandschuhe können somit verstärkt auf schweißnasser Haut kleben.

Im Zusammenhang mit der bei Handschuhen aus synthetischen Fasern verstärkt auftretenden Schweißbildung kann es auch zu Problemen mit einer bakteriellen Verkeimung und Bildung unangenehmer Gerüche kommen.

Gerade bei Schnittschutzhandschuhen für den professionellen Bereich, die häufig über längere Zeiträume getragen werden müssen, ist ein hoher Tragekomfort von großer Bedeutung. Ungenügende Komforteigenschaften können im praktischen Einsatz sogar zu Sicherheitsrisiken führen, da die Benutzer in diesem Fall dazu neigen, die Schnittschutzhandschuhe zeitweise auszuziehen.

Um den Tragekomfort von Schnittschutzhandschuhen zu erhöhen, ist es bekannt, das textile Material mit den Schnittschutzfasern mit einem weiteren textilen Material zu kombinieren. Das weitere textile Material besteht aus Fasern mit besseren Komforteigenschaften, beispielsweise aus Baumwolle, und wird zu einem Futter oder zu einer Innenauskleidung verarbeitet. Dieses Futter wird mit dem Schnittschutzmaterial verklebt oder vernäht, so daß die Innenseite eines derartigen Handschuhes von dem Material mit den günstigeren Komforteigenschaften gebildet wird. Unterschiedliche Ausgestaltungen einer Innenauskleidung für Handschuhe sind aus der Gebrauchsmusterschrift DE 20 2005 008 041 U1 bekannt.

Die Druckschrift WO 2005/002376 beschreibt einen Schnittschutzhandschuh, bei dem eine Außenseite ein Kern-Mantel-Garn aufweist, dessen Kern aus Metall und dessen Mantel aus einer schnittfesten Faser besteht, und eine Innenseite eine feuchtigkeitstransportierende Polyesterfaser aufweist, die sich bis zur Außenseite des Handschuhs erstreckt.

Aus der Druckschrift EP 1 679 394 A1 ist ein Garn bekannt, das eine Bambusfaser aufweist und vorteilhafte Anwendungseigenschaften hat. Das Garn kann als zusätzliche Bestandteile andere Naturfasern, eine Regeneratfaser oder eine teil- oder vollsynthetische Faser aufweisen.

Aus der Druckschrift JP 01 321936 A ist ein Kern-Mantel-Garn bekannt, dessen Kern aus einem rostfreien Stahldraht und daneben angeordneten Baumwollgarnen besteht. Der Mantel des bekannten Kern-Mantel-Garns besteht aus Baumwollgarnen.

Davon ausgehend ist es die Aufgabe der Erfindung, einen Schnittschutzhandschuh aus einem textilen Material mit einer Schnittschutzfaser zur Verfügung zu stellen, der einfach hergestellt werden kann und verbesserte Komforteigenschaften aufweist.

Diese Aufgabe wird gelöst durch die Merkmale des Anspruchs 1. Vorteilhafte Ausgestaltungen sind in den Unteransprüchen angegeben.

Der erfindungsgemäße Schnittschutzhandschuh aus einem textilen Material mit einer Schnittschutzfaser zeichnet sich dadurch aus, dass das textile Material eine Bambusfaser aufweist. Das textile Material kann ein beliebiges, aus Fasern aufgebautes Material sein, beispielsweise ein Gestrick, Gewirk oder Gewebe, umgangssprachlich auch mit dem Oberbegriff Stoff bezeichnet. Das textile Material weist eine Schnittschutzfaser auf, d.h. eine Faser mit einer gegenüber gewöhnlichen Fasermaterialien erhöhten Schnittfestigkeit. Das textile Material und die Schnittschutzfaser sind dabei zu einem einzigen textilen Material verarbeitet. Es können auch unterschiedliche Schnittschutzfasern in dem textilen Material kombiniert sein. Der Anteil der Schnittschutzfasern an dem textilen Material ist so hoch, dass auch das textile Material eine erhöhte Schnittfestigkeit aufweist. Zusätzlich weist das textile Material eine Bambusfaser auf. Die Schnittschutzfaser und die Bambusfaser sind somit zu einem einzigen textilen Material verarbeitet. Das Material kann auch noch weitere Fasern aufweisen. Ebenfalls möglich ist, daß der Schnittschutzhandschuh ein weiteres textiles Material aufweist, beispielsweise in Form einer Verstärkung oder Polsterung.

Bambusfasern sind Cellulose-Fasern, die aus der Bambuspflanze gewonnen werden. Die Bambusfasern sind sowohl als Bast-Fasern als auch Regeneratfasern bekannt. Bevorzugt wird eine Bambus-Regeneratfaser verwendet. Diese Fasern sind sehr weich und haben besonders günstige Griffeigenschaften, die mit denen von Viskose oder Seide vergleichbar sind. Die Fasern weisen einen hochwertig wirkenden Glanz auf und sind besonders haltbar und abriebbeständig. Zudem sind die Fasern sehr leicht. Die Bambusfasern haben zudem durch ihre besondere Mikrostruktur ein besonders hohes Feuchtigkeitsaufnahmevermögen und können die einmal aufgenommene Feuchtigkeit besonders schnell wieder abgeben. Durch die Kombination der Bambusfasern mit den Schnittschutzfasern zu einem einzigen textilen Material weist auch ein aus diesem Material hergestellter Schnittschutzhandschuh wesentlich verbesserte Komforteigenschaften auf. Durch das Feuchtigkeitsaufnahmevermögen fühlt sich der Handschuh auch bei relativ starkem Schwitzen nicht feucht an. Gleichzeitig wird durch die schnelle Abgabe der von dem textilen Material aufgenommenen Feuchtigkeit eine angenehme Kühlwirkung erreicht, die einem übermäßigen Schwitzen entgegenwirkt. Aufgrund der natürlichen antibakteriellen Eigenschaften der Bambuspflanzen werden diese in der Regel ohne Planzenschutzmittel angebaut, und es kann auf eine chemische antibakterielle Ausrüstung der Fasern verzichtet werden. Die Gefahr von Allergien oder Hautirritationen wird dadurch wesentlich verringert. Diese günstigen antibakteriellen Eigenschaften bleiben selbst nach mehrmaligem Waschen erhalten.

Ein weiterer Vorteil der Kombination einer Schnittschutzfaser mit einer Bambusfaser zu einem einzigen textilen Material ist, daß sich die Herstellung der Handschuhe aus diesem Material wesentlich vereinfacht, weil ein Verkleben oder Vernähen unterschiedlicher Materiallagen nicht erforderlich ist.

In einer bevorzugten Ausgestaltung der Erfindung weist das textile Material ein Schnittschutzgarn mit der Schnittschutzfaser und ein Bambusgarn mit der Bambusfaser auf. Die Verwendung unterschiedlicher Garne ermöglicht eine besonders einfache und gezielte Kombination der beiden Fasern mit herkömmlichen Verarbeitungstechniken, beispielsweise Strickmaschinen. Dabei kann die Zusammensetzung des textilen Materials durch entsprechende Verarbeitung der beiden Garne beeinflußt werden, so daß beispielsweise der Anteil an Schnittschutzfasern in den besonders beanspruchten Bereichen des Schnittschutzhandschuhs gegenüber weniger beanspruchten Bereichen erhöht ist.

In einer weiteren bevorzugten Ausgestaltung der Erfindung ist die Innenseite des Schnittschutzhandschuhs von dem Bambusgarn gebildet. Es ist also vorgesehen, die beiden Garne so miteinander zu dem textilen Material zu verarbeiten, daß das der Haut zugewandte Material im wesentlichen das Bambusgarn ist. Die vorteilhaften Komforteigenschaften des Bambusgarns, insbesondere das angenehme Hautgefühl, werden dadurch optimal ausgenutzt. Bevorzugt wird die Außenseite des Schnittschutzhandschuhs im wesentlichen von dem Schnittschutzgarn gebildet oder weist einen erhöhten Anteil dieses Garns auf.

Gemäß einer weiteren bevorzugten Ausgestaltung der Erfindung bilden das Bambusgarn und das Schnittschutzgarn ein zweilagiges Gestrick. Dabei ist vorgesehen, daß eine innere Lage des Gestricks von dem Bambusgarn und eine äußere Lage von dem Schnittschutzgarn gebildet werden. Beide Garne werden bei der Herstellung des Gestricks miteinander kombiniert und sind ineinander verschlungen. Durch eine geeignete Stricktechnik wird dabei ein einziges textiles Material mit der vorteilhaften, zweilagigen Struktur, einer sogenannten "Double-Face-Struktur", hergestellt.

In einer weiteren bevorzugten Ausgestaltung der Erfindung bildet das Bambusgarn eine Plattierung. Die Plattierung befindet sich an der Innenseite des Schnittschutzhandschuhs.

Bei der Erfindung ist die Schnittschutzfaser in einem Kern-Mantel-Garn verarbeitet. Dadurch können die Eigenschaften des von dem Kern-Mantel-Garn gebildeten Schnittschutzgarns selbst verbessert werden.

Gemäß einer weiteren bevorzugten Ausgestaltung der Erfindung besteht der Kern des Kern-Mantel-Garns aus Metall oder aus einer Glasfaser. In diesem Fall trägt insbesondere der Kern des Kern-Mantel-Garns zur erhöhten Schnittfestigkeit bei.

Bei der Erfindung ist der Mantel des Kern-Mantel-Garns von der Bambusfaser gebildet. Die vorteilhaften Eigenschaften der Bambusfaser sind in das Schnittschutzgarn integriert. Somit ist es möglich, das textile Gewebe aus einem einzigen Garn, das sowohl die Schnittschutzfaser als auch die Bambusfaser enthält, herzustellen. Es ist jedoch auch möglich, zusätzlich zu einem eine Bambusfaser aufweisenden Kern-Mantel-Garn, das eine erhöhte Schnittfestigkeit aufweist, weitere Bambusfasern oder ein aus diesen hergestelltes Bambusgarn zu dem textilen Material zu verarbeiten. Es ergeben sich somit vielfältige Möglichkeiten, die Eigenschaften des textilen Materials, insbesondere den Kompromiß zwischen optimalem Tragekomfort und optimalen Schnittschutzeigenschaften, den jeweiligen Anforderungen anzupassen.

Bei der Erfindung weist das textile Material auf der Außenseite eine Beschichtung auf. Bevorzugt besteht die Beschichtung aus Nitril, Chloropren oder Polyurethan. Durch die Beschichtung können dem Schnittschutzhandschuh zusätzliche Schutzeigenschaften, beispielsweise Dichtigkeit gegenüber Flüssigkeiten und Beständigkeit gegenüber Chemikalien, verliehen werden. Die Nitrilbeschichtung ist flüssigkeitsdicht und kann den Schnittschutzhandschuh, ganz oder teilweise bedecken. Bevorzugt wird nur die Innenhand, die Finger und der Daumen mit der Beschichtung versehen, während der Handrücken unbeschichtet bleibt. Dadurch bleibt die Atmungsaktivität des Schnittschutzhandschuhs zumindest teilweise erhalten.

Die Beschichtung kann auch aus Latex oder Polyvinylchlorid bestehen. Es könen Noppen auf der Beschichtung vorgesehen sein. Die Erfindung wird nachfolgend anhand eines in drei Figuren dargestellten Handschuhs näher erläutert. Das erfindungsgemäße Kern-Mantel-Garn ist im Beispiel nicht gezeigt. Es zeigen:
- Fig.: 1 einen erfindungsgemäßen Schnittschutzhandschuh;
- Fig. 2: einen Ausschnitt des textilen Materials des Schnittschutzhandschuh aus Fig. 1 im Querschnitt;
- Fig. 3: ein Kern-Mantel-Garn, das als Schnittschutzgarn in dem textilen Material nach Fig. 2 verwendet wird, im Querschnitt.

Die Figur 1 zeigt einen erfindungsgemäßen Schnittschutzhandschuh, der vollständig auf einer speziellen Handschuh-Strickmaschine verstrickt worden ist.

Die von
der Strickmaschine hergestellte Maschenware weist eine "Single-Jersey"-Bindung auf. Die Teilung der Strickmaschine beträgt dreizehn Gauge, d.h. dreizehn Nadeln pro Zoll. Derartige Strickmaschinen können unterschiedliche Garne von unterschiedlichen Garnspulen gleichzeitig miteinander verarbeiten bzw. verstricken. Durch eine spezielle Gamführung kann dabei die in Figur 2 dargestellte Struktur erzielt werden.

Das in der Figur 2 im Querschnitt dargestellte Material des Strickhandschuhs besteht aus drei Lagen. Die mittlere Lage 14 weist ein Schnittschutzgarn auf und ist auf der der Haut zugewandten Seite mit einer weiteren Materiallage 16, die aus Bambusgarn besteht, verstrickt. Die beiden Lagen 14 und 16 bilden ein von der Strickmaschine hergestelltes zweilagiges "Gestrick. Die Außenseite des Handschuhs ist nach dem Strickvorgang in einem Tauchverfahren mit einer Nitrilbeschichtung 18 versehen. Die der Haut zugewandte Innenseite 17 des zweilagigen Gestricks wird ausschließlich von dem zu der inneren Lage 16 verarbeiteten Bambusgarn gebildet. Das Bambusgarn weist eine metrische Nummer von Nm 50/1 auf. Das Bambusgarn ist während des Strickvorgangs mit dem Schnittschutzgarn der äußeren Materiallage 14 des Gestricks verschlungen.

In der Figur 3 ist der Aufbau des Kern-Mantel-Garns 20, das als Schnittschutzgarn verwendet wird, skizziert. Das Kern-Mantel-Garn 20 weist einen Kern 22 auf, der aus einem Glasfaser-Multifilament mit einer Feinheit von 110 dtex besteht.

## Patentansprüche

1. Schnittschutzhandschuh aus einem textilen Material mit einer in einem Kern-Mantel-Garn (20) verarbeiteten Schnittschutzfaser, **dadurch gekennzeichnet, daß** das textile Material eine Bambusfaser aufweist, wobei die Schnittschutzfaser und die Bambusfaser zu einem einzigen textilen Material verarbeitet sind, der Mantel (24) des Kern-Mantel-Garns (20) von der Bambusfaser gebildet ist, und das textile Material auf der Außenseite eine flüssigkeitsdichte Beschichtung (18) aufweist.

2. Schnittschutzhandschuh nach Anspruch 1, **dadurch gekennzeichnet, daß** das textile Material ein Schnittschutzgarn mit der Schnittschutzfaser und ein Bambusgarn mit Bambusfaser aufweist.

3. Schnittschutzhandschuh nach Anspruch 2, **dadurch gekennzeichnet, daß** die Innenseite (16) des Schnittschutzhandschuhs von Bambusgarn gebildet ist.

4. Schnittschutzhandschuh nach Anspruch 3, **dadurch gekennzeichnet, daß** das Bambusgarn und das Schnittschutzgarn ein zweilagiges Gestrick (14, 16) bilden.

5. Schnittschutzhandschuh nach Anspruch 4, **dadurch gekennzeichnet, daß** das Bambusgarn eine Plattierung (16) bildet.

6. Schnittschutzhandschuh nach Anspruch 5, **dadurch gekennzeichnet, daß** der Kern (22) des Kern-Mantel-Garns (20) aus Metall oder aus einer Glasfaser besteht.

7. Schnittschutzhandschuh nach einem der Ansprüche 1 bis 6, **dadurch gekennzeichnet, daß** die Beschichtung (18) aus Nitril, Chloropren oder Polyurethan besteht.

8. Schnittschutzhandschuh nach einem der Ansprüche 1 bis 6, **dadurch gekennzeichnet, daß** die Beschichtung (18) aus Latex oder Polylvinylchlorid besteht.

9. Schnittschutzhandschuh nach einem der Ansprüche 1 bis 8, **dadurch gekennzeichnet, daß** auf der Beschichtung Noppen vorgesehen sind.

## Claims

1. A cut protection glove, made of a textile material having a cut resistant fibre processed in a core-sheath-yam (20), **characterised in that** the textile material has a bamboo fibre, wherein the cut resistant fibre and the bamboo fibre are processed into one single material, the sheath (24) of the core-sheath-yam (20) is comprised of the bamboo fibre, and the textile material has a coating (18) on the outer side.

2. A cut protection glove according to claim 1, **characterised in that** the textile material has a cut resistant yarn with the cut resistant fibre and a bamboo yam with the bamboo fibre.

3. A cut protection glove according to claim 2, **characterised in that** the inner side (16) of the cut protection glove is formed by the bamboo yarn.

4. A cut protection glove according to claim 3, **characterised in that** the bamboo yam and the cut resistant yam form a double-layered knitted fabric (14, 16).

5. A cut protection glove according to claim 4, **characterised in that** the bamboo yam forms a cladding (16).

6. A cut protection glove according to claim 5, **characterised in that** the core (22) of the core-sheath-yarn (20) is comprised of metal or a glass fibre.

7. A cut protection glove according to one of claims 1 to 6, **characterised in that** the coating (18) is comprised of nitrile, chloroprene or polyurethane.

8. A cut protection glove according to one of claims 1 to 6, **characterised in that** the coating (18) is comprised of lastex or polyvinylchloride.

9. A cut protection glove according to one of claims 1 to 8, **characterised in that** naps are provided on the coating.

## Revendications

1. Gant protégeant des coupures composé d'une matière textile avec une fibre protégeant des coupures transformée dans un fil à noyau et enveloppe (20), **caractérisé en ce que** la matière textile présente une fibre de bambou, la fibre protégeant des coupures et la fibre de bambou étant transformées en une seule matière textile, l'enveloppe (24) du fil à noyau et enveloppe (20) étant formée par la fibre de bambou et la matière textile sur le côté externe présentant un revêtement (18) étanche aux liquides.

2. Gant protégeant des coupures selon la revendication 1, **caractérisé en ce que** la matière textile présente un fil protégeant des coupures avec la fibre protégeant des coupures et un fil de bambou avec des fibres de bambou.

3. Gant protégeant des coupures selon la revendication 2, **caractérisé en ce que** le côté interne (16) du gant protégeant des coupures est formé de fil de bambou.

4. Gant protégeant des coupures selon la revendication 3, **caractérisé en ce que** le fil de bambou et le fil protégeant des coupures forment un tricotage à deux couches (14, 16).

5. Gant protégeant des coupures selon la revendication 4, **caractérisé en ce que** le fil de bambou forme un placage (16).

6. Gant protégeant des coupures selon la revendication 5, **caractérisé en ce que** le noyau (22) du fil à noyau et enveloppe (20) se compose de métal ou d'une fibre de verre.

7. Gant protégeant des coupures selon l'une quelconque des revendications 1 à 6, **caractérisé en ce que** le revêtement (18) se compose de nitrile, chloroprène ou polyuréthane.

8. Gant protégeant des coupures selon l'une quelconque des revendications 1 à 6, **caractérisé en ce que** le revêtement (18) se compose de latex ou chlorure de polyvinyle.

9. Gant protégeant des coupures selon l'une quelconque des revendications 1 à 8, **caractérisé en ce que** des noppes sont prévues sur le revêtement.
